# EUROPÄISCHE PATENTSCHRIFT

(11) **EP 0 414 198 B1**
(45) Veröffentlichungstag und Bekanntmachung des Hinweises auf die Patenterteilung: **27.10.1993**
(21) Anmeldenummer: 90115951.7
(22) Anmeldetag: 21.08.1990
(51) Int. Cl.: B65B 3/16

(54) **Verfahren und Vorrichtung zum Füllen von Quetschtuben**
Method and device for filling tubes
Procédé et remplissage de tubes

(30) Priorität: 24.08.1989 DE 3927996
(43) Veröffentlichungstag der Anmeldung: 27.02.1991
(73) Patentinhaber: Hartmann, Heinz, D-72793 Pfullingen (DE)
(72) Erfinder: Hartmann, Heinz, D-72793 Pfullingen (DE)
(74) Vertreter: Fuchs Mehler Weiss

(56) Entgegenhaltungen:
- DE-A- 2 908 703
- US-A- 1 446 047

## Beschreibung

Die Erfindung betrifft ein Verfahren zum Füllen einer Quetschtube nach dem Oberbegriff des Anspruchs 1 und eine Vorrichtung zur Durchführung des Verfahrens.

Kleinmengen zubereiteter Salben oder entsprechender pastöser Massen können in Salbennäpfchen (Kruke) oder in Tuben abgefüllt werden, wobei die Kruke einfach mittels eines Spatels gefüllt werden kann, die Tube aber meist nach der Füllung zu reinigende, teils schwer zu bedienende Füllvorrichtungen benötigt, in denen meist auch ein erheblicher Rest an Salbe zurückbleibt, der vorrichtungsgemäß nicht in die Tube eingebracht werden kann.

Die Verwendung von Salbennäpfchen bereitet aber hygienische Probleme, wodurch die Haltbarkeit der Salbe stark verkürzt wird. Durch die übliche Entnahme mit dem Finger kommt es leicht zu Verunreinigungen oder Verkeimungen und damit schmellerem Verderb der Salbe. Dies gilt insbesondere für Cremes, die aufgrund ihres hohen Wassergehaltes einen idealen Nährboden darstellen.

Eine erhebliche Verbesserung beim Füllen von Tuben brachte die Vorrichtung aus der DE-PS 29 08 703. Hier wird eine dünne, zum Einmalgebrauch bestimmte Kunststoffschürze von der Schraubverschlußseite über die Tube bis zu deren noch offenem bodenseitigen Ende gezogen, die pastöse Masse wird in die Schürze eingefüllt und durch Ausquetschen der Schürze in die Tube befördert. Diese Vorrichtung erlaubte es erstmals, eine Salbe oder andere pastöse Massen praktisch vollständig manuell in eine Tube zu überführen, ohne daß anschließend Reinigungsarbeiten notwendig wurden. Nachteilig erwies es sich hier aber, daß das innere Tubenende mit Salbe benetzt wird und dementsprechend Tuben mit einem sog. Latexring nicht mit Vorteil verwendbar waren. Dieser Latexring ist eine ca. 1,5 cm breite Beschichtung aus Latexmasse am noch offenen innenwandigen Ende der Tube und hat den Zweck, beim Schließen der Tube durch Zusammenpressen eine zusätzliche Abdichtung durch Verkleben zu ermöglichen. Dies gelingt nicht, wenn die Salbe oder pastöse Masse den Latexring zuvor beim Einfüllen gefettet hat.

Der Erfindung liegt die Aufgabe zugrunde, ein Verfahren bereitzustellen, mit dem sich Tuben auf einfache Weise füllen lassen, wobei Reinigungsarbeiten dabei möglichst nicht notwendig werden oder nur gering sein sollen. Außerdem soll die Salbe oder pastöse Masse nahezu verlustfrei in die Tube eingebracht werden können, wobei alle Arbeiten insbesondere von Hand und ohne großen materiellen Aufwand durchführbar sein sollen. Mit dem Verfahren soll die Tube auch so füllbar sein, daß das zu verschließende Tubenende innen nicht mit Salbe benetzt wird.

Aufgabe der Erfindung ist auch eine Vorrichtung zur Durchführung des Verfahrens.

Diese Aufgabe wird bei einem gattungsgemäßen Verfahren durch die kennzeichnenden Maßnahmen des Anspruches 1 und bei der Vorrichtung durch die Merkmale des Anspruchs 15 gelöst..

Es zeigt sich, daß, wenn die Kunststoffschürze durch das noch offene bodenseitige Ende über die Innenwand der Tube gebracht wird, das Füllgut (pastöse Masse) einfach und ohne Benetzen des inneren Tubenendes in die Tube überführt werden kann. Je nach Ausführung der Kunststoffschürze können hierbei verschiedene Hilfsmittel zum Befüllen der Tube verwendet werden, die einerseits preiswert herstellbar sind und andererseits nicht mit der Salbe in Kontakt kommen, so daß keine Reinigungsarbeiten erforderlich werden.

Weitere Vorteile, verschiedene Ausführungen des Verfahrens sowie entsprechende Vorrichtungen sind in den Zeichnungen dargestellt und werden im folgenden näher beschrieben:

Es zeigen:
- Fig. 1a-1g: eine Vorrichtung zum Befüllen einer Tube mit einer außen am Tubenende angebrachten Kunststoffschürze in verschiedenen Befüllungszuständen im Längsschnitt;
- Fig. 2: eine längsgeschnittene Vorrichtung zum Befüllen einer Tube mit einer mittels eines Rohres im Tubeninneren gehaltenen Kunststoffschürze in verschiedenen Befüllungszuständen;
- Fig. 3: verschiedene Ausführungen des Rohres zum Halten der Kunststoffschürze gemäß Fig. 2, teils perspektivisch (3a und 3b), teils längsgeschnitten (3c);
- Fig. 4: einen Trichter, der als Füllhilfe dient in perspektivischer Darstellung;
- Fig. 5a-5c: den verfahrensmäßigen Ablauf an einer weiteren Vorrichtung zum Füllen einer Tube, wobei die Kunststoffschürze in die Tube mit eingebracht wird; und
- Fig. 6a-6c: den verfahrensmäßigen Ablauf an einer vierten Vorrichtung zum Füllen einer Tube, bei dem die Kunststof fschürze schon vor dem Füllen durch die Tube geführt, ein außerhalb der Tube verbliebener Teil gefüllt und dann in die Tube eingebracht wird.

Fig. 1 zeigt eine Tube 1, an deren noch offenes bodenseitiges Ende 2 eine dünne Kunststoffschürze 3 befestigt ist. Die Tube 1 weist an ihrem Ende 2 im Inneren einen Latexring 4 auf, der aus einer Art Latexmasse besteht, die selbsthaftend ausgebildet ist, so daß beim Verschließen der Tube durch Zusammenpressen des Endes 2 eine zusätzliche Abdichtung durch Verkleben entsteht. Auf der Latexmasse des Latexrings 4 haftet nur Latexmasse, nicht jedoch z.B. glatter Kunststoff. Das andere Ende der Tube 1 ist mit einer Verschlußkappe 5, die einen gewöhnlichen Schraubverschluß darstellt, verschließbar. Zur Handhabung der Tube 1 und der Kunststoffschürze 3 ist ein Rohr 6 vorgesehen, das zur besseren Handhabung der Tube am einen Ende gegenüberliegend zwei Fingerschlitze 7 aufweist, durch die die Tube 1 mit den Fingern gegriffen und aus dem Rohr 6 herausgezogen werden kann. Der Innendurchmesser des Rohres 6 ist so bemessen, daß die Tube 1 mit der aufgezogenen Kunststoffschürze 3 klemmend, aber verschiebbar in das Rohr 6 eingeführt werden kann.

Gegenüber der Tube 1 mit Verschlußkappe 5 ist das Rohr 6 länger ausgebildet (beispielsweise ca. 5 cm), und die Kunststoffschürze 3 ist etwa doppelt so lang. Diese Bemessungen ergeben sich aus folgenden Überlegungen:

Der Abschnitt der Kunststoffschürze 3, der über den Latexring 4 gestülpt wird, wird durch die längere Bemessung des Rohres 6 gegenüber der Tube 1 bestimmt. Bei einer 30g-Tube kann der Latexring 4 eine Breite von ca. 1,5 cm aufweisen. Das Tubenende sollte daher innen ca. 3 - 4 cm weit frei von Salbe gehalten werden. Ungefähr der doppelte Betrag sollte entsprechend von der Kunststoffschürze 3 für die Einstülpung reserviert werden. Dies wird durch die ca. 5 cm längere Bemessung des Rohres 6 erreicht. Weiterhin muß eine der Füllhöhe der Tube entsprechende Länge in der Kunststoffschürze 3 zum Einfüllen der pastösen Masse reserviert bleiben, und das Ende der Kunststoffschürze 3 muß zur Handhabung nach dem Einfüllen der pastösen Masse noch überstehen, die Kunststoffschürze muß daher insgesamt ca. doppelt so lang sein wie die komplette Tube. Bei einer 30g-Tube, die eine Länge von 11,5 cm aufweist, sind dies für die Kunststoffschürze 3 ca. 23 cm, wobei die Füllhöhe in der Tube ca. 6,5 cm beträgt. Bei Tuben mit anderen Füllhöhen ändert sich die Länge der Kunststoffschürze entsprechend.

Die untere Öffnung 8 der Kunststoffschürze 3 ist im Umfang etwas kleiner als die Tube 1 bemessen, der restliche Teil der Kunststoffschürze etwas größer. Die Kunststoffschürze 3 kann daher unter elastischer Dehnung von der Schraubverschlußseite der Tube 1 her über die untere Öffnung 8 bis zum Ende 2 der Tube 1 aufgezogen werden und sitzt dort über eine gewisse Breite (ca. 5-50 mm, vorzugsweise 25-35 mm) abdichtend und klemmend. Die Tube 1 wird anschließend in das Rohr 6 so weit eingeführt, bis die Verschlußkappe 5 bündig mit dem mit Fingerschlitzen 7 versehenen Ende des Rohres 6 ist. Der aus dem Rohr 6 herausragende Teil der Kunststoffschürze 3 wird über das Ende des Rohres 6 umgeschlagen (Fig. 1a). Nun wird die Tube ein Stück aus dem Rohr herausgezogen, bis die Verschlußkappe 5 freiliegt. An der Verschlußkappe 5 wird die Tube 1 gegenüber dem über das Rohr 6 gestülpten Teil der Kunststoffschürze 3 mit ca. 10/2 Umdrehungen verdreht. Dies bewirkt eine Verdrillung des Folientrichters auf eine Länge von ca. 5 - 6 cm. Dies ist der Kunststoffschürzenbereich, der für den Schutz des Latexringes 4 vorgesehen ist und daher nicht mit pastöser Masse benetzt werden darf.

Die Verdrillung dient gleichzeitig auch als zeitweiliger Verschluß oder Boden der Kunststoffschürze 3, so daß beim Einfüllen einer pastösen, insbesondere niedrigviskosen Masse (z.B. Cremes, Emulsionen) in die Kunststoffschürze 3 die pastöse Masse nicht schon teilweise in die Tube 1 fließt und dabei in der Tube 1 Lufteinschlüsse, die eine vollständige Befüllung der Tube erschweren oder sogar verhindern würden, bildet und das Ende 2 benetzt. Statt durch Verdrillen kann dieser Verschluß auch mittels einer kleinen (nicht dargestellten) Klammer erfolgen.

Mittels eines Spatels 9 wird nun eine pastöse Masse 10 in die obere Öffnung 11 der Kunststoffschürze 3 portionsweise eingefüllt, der obere Rand 12 des Rohres 6 dient dabei als feste Abstreifkante (Fig.1b). Durch Ziehen der Tube 1 (Pfeil) wird auch der die pastöse Masse 10 aufnehmende Bereich 13 der Kunststoffschürze 3 verlängert, so daß immer wieder neuer Raum für die nachzufüllende pastöse Masse entsteht. Dies wird so oft wiederholt, bis alle pastöse Masse 10, die in die Tube 1 gelangen soll, sich in der Kunststoffschürze 3 befindet (Fig. 1c).

Das noch umgestülpte Kunststoffschürzenende 14 wird vom oberen Rand 12 abgestreift und umgeschlagen, das Rohr 6 samt der Tube 1 und der befüllten Kunststoffschürze 3 wird um 180° gedreht und der obere Rand 12 auf eine flache feste Unterlage 15 und auf das Kunststoffschürzenende 14 gestellt. Das Kunststoffschürzenende 14 verhindert dabei, daß die pastöse Masse 10 mit der Unterlage 15, z.B. ein Rezepturtisch, in Kontakt kommt.

Nun wird durch 10/2 entgegengesetzt gerichtete Drehungen der Tube 1 die Verdrillung 16 geöffnet (Fig. 1d).

Die Verschlußkappe 5 wird abgenommen und die Tube 1 mittels eines Stempels 17 nach unten gedrückt. Der Stempel 17 hat eine Deckelung 18, in deren Mitte sich eine Öffnung 19 befindet, die kleiner als das Schraubgewinde 20 der Tube 1 ist. Das Einschieben der Tube 1 in das Rohr 6 kann auch ohne Stempel 17 mit den Fingern durch die Fingerschlitze 7 erfolgen. Beim Eindrücken der Tube 1 in das Rohr 6 stülpt sich zuerst der vorher verdrillte Abschnitt 21 schützend über den Latexring 4 und ca. 3 - 4 cm darüber hinaus in das Innere der Tube 1. Die sich im Tubeninneren befindliche Luft kann dabei durch die Öffnung 19 entweichen. Mittels des Stempels 17 (Fig. 1e) wird die Tube 1 bis auf die Unterlage 15 geschoben, die Tube 1 wird von der Unterlage 15 abgehoben und die pastöse Masse 10 mittels des Stempels 17 vollends in die Tube 1 hineingeschoben (Fig. 1f).

Die Tube 1 wird mit der Verschlußkappe 5 wieder verschlossen und auf Kopf gestellt. Das Ende 2 mit dem Latexring 4 wird zusammengepreßt und durch die so entstandene Verengung die Kunststoffschürze 3 an ihrem Ende 14 aus der Tube 1 herausgezogen. Dabei streift sich nun der an der Kunststoffschürze 3 befindliche Salbenrest vollends in die Tube 1 ab. Beim Herausziehen der Kunststoffschürze 3 unter gleichzeitigem Zusammenpressen des Endes 2 (Pfeile) schließt sich der Latexring 4 durch Verklebung. Der Latexring 4 wird dabei auf seinen Klebeflächen nicht mit der pastösen Masse 10 benetzt.

Die Kunststoffschürze 3 kann auch ohne Zusammenpressen des Endes 2 aus der Tube 1 gezogen werden, wobei dann Luft zwischen die Kunststoffschürze 3 und die pastöse Masse 10 gelangt. Die Tube 1 kann dann - wie beim herkömmlichen Füllen vom Schraubverschlußende her mit einer Presse - durch Zusammendrücken des Endes 2 verschlossen werden. Hierbei ist jedoch nicht immer auszuschließen, daß sich beim Zusammendrücken des Endes 2 die pastöse Masse 10 innerhalb der Tube verschiebt und schließlich doch noch auf den Latexring 4 gelangt.

Beim erfindungsgemäßen Verfahren ist jedoch eine schädliche Benetzung der Latexschicht ausgeschlossen, da sich der eingestülpte Folientrichter auch während des Zusammenpressens des Endes schützend vor die Latexschicht legt.

Eine Abwandlung des Verfahrens besteht darin, daß die pastöse Masse 10 nicht durch Pressen, sondern durch Saugen in die Tube eingebracht wird. Hierbei wird, wie in den Fig. 1a - 1d, ggf. auch 1e beschrieben, die pastöse Masse in die Kunststoffschürze gebracht, dann wird jedoch, vorzugsweise über einen flexiblen, etwas elastischen, transparenten Kunststoffschlauch, der über das Schraubgewinde 20 geschoben wird, Vakuum an die Schraubverschlußöffnung der Tube angelegt, wobei zuerst der unbenetzte Abschnitt 21 und dann die pastöse Masse 10 ins Tubeninnere gesaugt werden. Eine Kontrolle des Einsaugvorgangs kann optisch vom Ende 2 her erfolgen. Da nur ein geringer Unterdruck von ca. 0,02 - 0,5 bar zum Einsaugen der pastösen Masse in das Tubeninnere notwendig ist, kann dieser Unterdruck vorzugsweise einfach und bequem mittels einer Handpumpe erzeugt werden, andere Pumpen, wie z.B. eine Wasserstrahlpumpe, können auch verwendet werden. Für den privaten Gebrauch ist auch das Einsaugen per Mund möglich.

Das Rohr 6 ist vorzugsweise aus einem transparenten Material, z.B. Acrylglas, hergestellt, so daß sich die Enddrillung und auch das Einbringen der pastösen Masse leicht verfolgen und kontrollieren läßt.

Ein weiterer Vorzug des Verfahrens besteht darin, daß mit Hilfe des Rohres 6 eine Portionierung der pastösen Masse, z.B. einer medizinischen Salbe, möglich ist. Dies kann dadurch geschehen, daß die gesamte Vorrichtung auf eine Waage gelegt und eine Einwage von z.B. 30 g in die Kunststoffschürze 3 vorgenommen wird. Soll nun wiederholt 30 g in eine Tube abgefüllt werden, so wird an dem transparenten Rohr 6 eine Markierung 22 (s. Fig. 1c) aufgeklebt, die beim Füllen der Kunststoffschütze das Erreichen von 30 g eingefüllter pastöser Masse 10 anzeigt. Durch die zylindrische Form des Rohres 6 kann dieses wie ein Meßzylinder verwendet werden, wobei die Skala am Rohr von oben nach unten verläuft.

Das erfindungsgemäße Verfahren kann somit, außer in der Rezeptur, d.h. der Herstellung und Abfüllung eines einzelnen Arzneimittels, wie z.B. 1 x 30 g einer medizinischen Salbe, auch im Arbeitsbereich der Defektur verwendet werden, d.h. zum Abpacken einer größeren Anzahl eines Arzneimittels, wie z.B. 10 x 30 g einer bestimmten medizinischen Salbe, die auch einer größeren Herstellungsmenge, z.B. einem 1 kg oder 10 kg Vorratsgefäß entnommen werden kann.

Grundsätzlich ist bei dem erfindungsgemäßen Verfahren eine nachträgliche Reinigung irgendwelcher Gerätschaften nicht erforderlich.

Die Maßnahme, daß die Tube von oben der gefüllten Kunststoffschürze aufgestülpt wird (s. Fig. 1e) bewirkt, daß die Füllmasse von unten in die Tube eindringt, und so ebenfalls ein unkontrolliertes Einfließen - wie oben beschrieben - mit der Gefahr, daß Lufteinschlüsse entstehen, vermieden wird.

In einem abgewandelten Verfahren wird, wie in Fig. 2 beschrieben, die Kunststoffschürze 3 nicht außen am Ende 2 der Tube 1, sondern innerhalb der Tube befestigt. Hierzu ist ein Rohr 23 erforderlich, das in das noch offene bodenseitige Ende 2 der Tube 1 paßgenau eingebracht werden kann und die Kunststoffschürze 3 im Innern der Tube hält. Vorteilshafterweise ist das Rohr 23 hierfür aus einem etwas elastischen Material.

Wird ein zum Mehrfachgebrauch bestimmtes Rohr 23 verwendet, so wird die Kunststoffschürze 3, die - wie oben beschrieben - aber etwas kürzer ausgeführt sein kann, durch das Rohr 23 hindurchgezogen und über eine Öffnung 24, die in das Ende 2 der Tube 1 eingeführt wird, gestülpt (Fig. 2a). Das Rohr 23 wird mit der Öffnung 24 in das Ende 2 eingeführt und z.B. durch Klemmen oder Verschrauben befestigt. Durch den Druck des Rohres 23 liegt die Kunststoffschürze 3 dicht an der Innenwand der Tube an (Fig. 2b). Das Einfüllen der pastösen Masse 10 mittels des Spatels 9 kann entweder - wie oben beschrieben - mit einem Rohr 6 erfolgen, das über das noch offene bodenseitige Ende 2 der Tube schiebbar ist, oder auch mittels eines Fülltrichters 25, der in Fig. 4 dargestellt ist. Der Fülltrichter 25 hat einen unteren Abschnitt 26, der im wesentlichen zylindrisch ausgebildet ist und in das Rohr 23 eingeschoben werden kann. Ein oberer Abschnitt 27 des Fülltrichters 25 ist trichterförmig ausgebildet. Über den ganzen Fülltrichter 25 verläuft ein Spalt 28, durch den die Kunststoffschürze 3 in den Fülltrichter eingelegt werden kann.

Wie in Fig. 2c dargestellt, wird die Tube 1 in einen Ständer 29 gestellt, die Kunststoffschürze 3 in den Fülltrichter 25 eingelegt und über dessen Rand 30 umgeschlagen. Der Fülltrichter 25 mit der Kunststoffschürze 3 wird gegenüber der Tube 1 und dem Rohr 23, das die untere Öffnung 8 der Kunststoffschürze 3 festhält, um ca. 4/2 Umdrehungen verdreht, so daß eine Verdrillung 16 entsteht. Für diese Verdrillung sind wenige Umdrehungen ausreichend, da dieser verdrillte Abschnitt nicht für die Abdeckung des Latexringes 4 benötigt wird. Dies erfolgt schon durch das Rohr 23 bzw. mit dem mittels des Rohrs 23 eingeführten unteren Abschnitt 21 der Kunststoffschürze 3. Die pastöse Masse 10 wird mittels des Spatels 9 in die Kunststoffschürze 3 eingefüllt, wobei der Rand 30 des Fülltrichters 25 als Abstreifrand dient.

Während des Einfüllens der pastösen Masse 10 bzw. nachdem die pastöse Masse 10 in die Kunststoffschürze 3 eingefüllt ist, wird der Fülltrichter 25 angehoben und dabei etwas zusammengedrückt, so daß der mit pastöser Masse 10 gefüllte Teil der Kunststoffschürze 3 wurstförmig ausgebildet wird (Fig. 2d).

Dieser wurstförmige Teil 31 wird durch das Rohr 23 in die Tube 1 eingeschoben, wozu vorher die Tube 1 dem Ständer 29 entnommen, die Kunststoffschürze 3 entdrillt und die Verschlußkappe 5 abgenommen wird. Um die pastöse Masse 10 vollständig in die Tube 1 zu überführen, wird das Kunststoffschürzenende 14 verdrillt (Fig. 2e). Dabei wird die Kunststoffschürze 3 bis zu ihrer unteren Öffnung 8 entleert (Fig. 2f). Die Tube kann dabei am aus der Tube herausschauenden Teil des Rohrs 23 gehalten werden.

Anschließend wird die Verschlußkappe 5 wieder auf die Tube 1 aufgeschraubt und das Rohr 23 durch Drehen von der Tube 1 gelöst. Dabei hebt sich auch die Folie von dem Füllgut ab. Zurück bleibt die gefüllte Tube 1, deren Latexbeschichtung nicht mit Füllgut benetzt ist (Fig. 2g). Die Tube 1 kann anschließend - wie die herkömmlich gefüllte Tube auch - durch Zusammendrücken des Latexringes und ggf. Umfalzen des Endes 2 geschlossen werden.

Fig. 3 zeigt mögliche Ausführungsformen des Rohrs 23. In Fig. 3a hat das Rohr 23 einen Bördelrand 32, mit dem es beim Einbringen in die Tube am Ende 2 aufsitzt; ein Halt des Rohres 23 in der Tube wird durch einen kurzen Gewindeteil 33 gewährleistet. Dieser Gewindeteil 33 läßt sich leicht in das dünne Tubenmaterial - meist Aluminium - eindrehen. Eine eventuell vorhandene Latexschicht wird dabei nicht beschädigt.

Fig. 3b zeigt ein konisch zulaufendes Rohr 123, dessen oberer Abschnitt 132 einen größeren Außendurchmesser als der Innendurchmesser der Tube hat. Die Kunststoffschürze 3 wird mit diesem konusförmigen Rohr einfach in die Tube eingeklemmt.

Fig. 3c zeigt ein zum Einmalgebrauch ausgebildetes Rohr 23, das nach Fig. 3a oder 3b ausgebildet sein kann. Bei dieser Ausführungsform ist das Rohr vorzugsweise aus Kunststoff gefertigt, wobei die Kunststoffschürze 3 am unteren Rand 34 des Rohrs 23, vorzugsweise durch Anklemmen oder Verschweißen, schon befestigt ist. Diese Ausführung läßt sich besonders leicht handhaben, da das Einziehen der Kunststoffschürze 3 in das Rohr 23 und das Festklemmen der Kunststoffschürze 3 im Inneren der Tube 1 für die die Tube füllende Person entfällt. Dieses Verfahren erlaubt das Einbringen der pastösen Masse 10 in die Kunststoffschürze 3 auf einer Waage, so daß eine bestimmte Menge an pastöser Masse 10 leicht durch Zuwiegen abgemessen und anschließend praktisch vollständig in die Tube überführt werden kann. Nach Gebrauch kann das Rohr 23 in den Ständer 29 und der Fülltrichter 25 darübergesteckt werden, so daß alle Teile immer stets griffbereit sind. Ein besonderer Arbeitsplatz ist auch hier zum Befüllen der Tube nicht erforderlich.

Fig. 5 zeigt weitere Möglichkeiten, eine pastöse Masse 10 in eine Tube 1 einzubringen. Das Prinzip hierbei ist, daß die pastöse Masse 10 in eine im wesentlichen schlauchförmige Kunststoffschürze 103 eingebracht wird, deren beide Enden beim Einführen der pastösen Masse 10 mit der Kunststoffschürze 103 in die Tube 1 verschlossen sind. Das Befüllen der schlauchförmigen Kunststoffschürze 103 kann, wie in den Fig. 1a - 1c beschrieben, erfolgen, wobei anschließend das obere Kunststoffschürzenende 114 verdrillt wird. Auch von einem schlauchförmigen Kunststoffbeutel (nicht dargestellt) kann ausgegangen werden, der mittels eines Rohres 6, wie schon beschrieben, gefüllt werden kann.

Die Kunststoffschürze 103 wird vorzugsweise in einem flexiblen Rohr 106 gefüllt und das Ende 114 anschließend verdrillt (Fig. 5a). Nach dem Verschließen der Kunststoffschürze 103 wird durch Druck (Pfeile) auf das flexible Rohr 106 der Durchmesser der gefüllten Kunststoffschürze verringert (Fig. 5b), so daß der entstandene wurstförmige Abschnitt 131 der Kunststoffschürze 103 leicht in die Tube 1 eingebracht werden kann. Hierzu wird entweder die untere Öffnung 108 von der Verdrillung abgeschnitten oder abgeschmolzen, oder das Rohr 106 umgedreht, so daß das verdrillte Kunststoffschürzenende 114 zuerst in die Tube 1 eingeführt werden kann. Das verdrillte Kunststoffschürzenende 114 kann ggf. auch gekürzt werden (Fig. 5c).

Das Einführen der pastösen Masse 10 mit der Kunststoffschürze 103 erfolgt einfach durch Aufsetzen des Rohres 106 auf das noch offene Ende 2 der Tube 1, wobei die Kunststoffschürze 103 mit der pastösen Masse 10 durch die Schwerkraft in das Tubeninnere fällt. Die Verschlußkappe 5 muß dabei abgenommen sein, damit - wie in Fig. 5c gezeigt - das verdrillte Kunststoffschürzenende 114 durch die Schraubverschlußöffnung 35 der Tube 1 rutschen kann. Dieses aus der Schraubverschlußöffnung 35 herausragende Kunststoffschürzenende 114 kann sofort nach dem Einbringen oder bei der ersten Benutzung der Tube abgeschnitten werden. Die Tube 1 wird an ihrem Ende 2 durch Zusammendrücken des Latexrings 4 wie beschrieben verschlossen. Die pastöse Masse 10 bleibt in der Kunststoffschürze 103 und wird durch deren Ende 114 ausgedrückt.

Fig. 6 zeigt eine weitere Möglichkeit des Einbringens einer pastösen Masse 10 in eine Tube 1. Hierbei wird eine lange, schlauchförmige Kunststoffschürze 203 verwendet, die schon vor dem Füllen mit ihrem Anfang 236 aus der Schraubverschlußöffnung 35 der Tube 1 herausragt und vorzugsweise schon so nach der Tubenherstellung verpackt und versandt wird (Fig. 6a). Die Kunststoffschürze 203 kann dabei steril und an beiden Enden geschlossen sein. Diese Kunststoffschürze wird dann erst unmittelbar vor der Befüllung z.B. durch Aufschneiden geöffnet, wodurch ein völlig steriles Einfüllen gewährleistet ist und während des Transportes der leeren Tube 1 keine Verschmutzung des Innenraumes möglich ist. Damit bei der Handhabung die Kunststoffschürze 203 nicht aus der Tube versehentlich herausgezogen werden kann, wird zum Füllen der Kunststoffschürze 203 deren Anfang 236 mit der Verschlußkappe 5 festgeklemmt. Das Kunststoffschürzenende 214 wird aus dem noch offenen bodenseitigen Ende 2 der Tube 1 und durch ein kurzes Rohr 206 gezogen und über dessen oberen Rand 212 gestülpt. Die schlauchförmige Kunststoffschürze 203 öffnet sich dabei innerhalb des kurzen Rohrs 206 über mehrere cm, in die man die pastöse Masse 10 mittels des Spatels 9 - wie oben beschrieben - einfüllt (Fig. 6b). Nach dem Einfüllen der pastösen Masse 10 in die schlauchförmige Kunststoffschürze 203 wird deren Ende 214 z.B. durch Verdrillen oder Zuschmelzen verschlossen. Durch Ziehen am Anfang 236 (Fig. 6c) wird nun der mit pastöser Masse 10 gefüllte Abschnitt 231-der schlauchförmigen Kunststoffschürze 203 in das Innere der Tube 1 gebracht und der Anfang 236 zur Tube hin gekürzt. Dieses Kürzen kann durch Abschneider oder auch Abschmelzen erfolgen. Beim Abschmelzen bleibt die pastöse Masse 10 hermetisch abgeschlossen, zur ersten Entnahme der pastösen Masse kann der zuschmolzene Teil der schlauchförmigen Kunststoffschürze 203 abgeschnitten werden. Das Ende 2 der Tube kann wie beschrieben verschlossen werden.

Die Kunststoffschürze 203 kann auch einen Verschluß V aufweisen, der z.B. schon bei der Herstellung der Schürze durch Verschweißen erhältlich ist. Dieser Verschluß V hat die gleiche Funktion wie eine Verdrillung. Der überstehende Anfang 236 wird nach dem Befüllen der Tube vorzugsweise vor dem Verschluß V abgeschnitten

Hier kann auch das Rohr 206 entfallen und die pastöse Masse 10 direkt am noch offenen Tubenrand vom Spatel 9 in die Kunststoffschürze 203 abgestreift werden, die hierzu vorher um die untere Öffnung 8 der Tube 1 umgeschlagen wurde. Durch Ziehen am Anfang 236 wird die pastöse Masse 10 während des Einfüllens nach und nach in die Tube 1 hineingezogen.

Die in den Fig. 5 und 6 beschriebenen Verfahren bzw. Vorrichtungen haben den Vorteil, daß praktisch die ganze Tube durch die Kunststoffschürze vor dem Kontakt mit der pastösen Masse geschützt wird. Lediglich ein kleiner Teil der Schraubverschlußöffnung 35 kann noch durch die pastöse Masse benetzt werden. Der bisher übliche Kontakt der pastösen Masse mit der Tube stellt bei der Tubenherstellung ein gewisses Problem dar, dem mit einer Lackierung des Tubeninneren begegnet wurde, damit in der pastösen Masse eventuell vorhandene aggressive Substanzen, z.B. Salicylsäure, nicht das Tubenmaterial, das meist Aluminium ist, in einer chemischen Reaktion angreifen können.

Bei den beschriebenen Verfahren nach Fig. 5 und 6 bietet nun die Kunststoffschürze den Schutz, so daß auch preiswertere Tuben ohne Innenlackierung, ggf. mit einem Kunststoffgewinde 20 verwendet werden können. Durch den Einsatz des Folientrichters können entsprechend rückwirkend bei der Tubenherstellung künftig Kosten eingespart werden. Ein weiterer Vorteil dieser Verfahren ist, daß beim Tubenfüllen kein Abfall entsteht, da die Kunststoffschürze in der Tube verbleibt.

Eine Abwandlung der Verfahren nach Fig. 5 und 6 ist derart möglich, daß die Kunststoffschürze wieder aus der Tube unter Zurücklassung der pastösen Masse entfernt werden kann. Hierzu wird die Kunststoffschürze mit einer offenen unteren Öffnung 108 bzw. einem offenen Kunststoffschürzenende 214 in die Tube eingebracht, wobei die Schraubverschlußöffnung 35 derart verkleinert - z.B. durch Druck mit dem Finger auf die Schraubverschlußöffnung - wird, daß zwar die Kunststoffschürze zur Schraubverschlußöffnung herausziehbar, die pastöse Masse aber zurückgehalten wird. Eine farbliche Markierung an der Kunststoffschürze kann hierbei das Ende anzeigen, damit die Verengung der Schraubverschlußöffnung 35 aufgehoben wird, um einen Kontakt mit der pastösen Masse zu vermeiden.

Die beschriebenen Verfahren und Vorrichtungen bringen noch weitere Vorteile:

Erfindungsgemäß bleiben maximal ca. 500 mg pastöser Masse an der Kunststoffschürze haften, die beim Gebrauch der Tube dann nicht zur Verfügung stehen. In herkömmlichen Abfüllgeräten bleiben dagegen ca. 2,7 g hängen, d.h. daß beim Füllen einer 10g-Tube 27% mehr Füllgut benötigt wird, das dann mit Lösungs- und Reinigungsmitteln zum Abfall gegeben werden muß. Ein weiterer Vorteil ist, daß mit den Kunststoffschürzen ein Verstauben des Tubeninneren weitgehend verhindert werden kann bzw. daß (wie in Fig. 5 und 6 dargestellt) die pastöse Masse in ein völlig sauberen oder sterilen Behälter eingebracht werden kann.

Die Verstaubung des Tubeninneren während des Transports zum Abfüller stellt ein bisher ungelöstes Problem bei der manuellen Befüllung von Tuben dar. Erfindungsgemäß kann nun die Kunststoffschürze gleich nach der Herstellung der Tube auf das Ende der Tube aufgezogen werden, wobei z.B. auch ein Aufziehen durch Aufschrumpfen möglich ist, die Kunststoffschürze wird anschließend - oder noch besser, bleibt während des Aufziehens - geschlossen, das Tubeninnere bleibt nun bis zum Füllvorgang vom Eindringen jeglicher Fremdkörper geschützt.

Durch die erfindungsgemäßen Verfahren und Vorrichtungen wird ein Befüllen von Tuben von deren Tubenende her für jede Art Tuben möglich, auch für Tuben, die keinen Latexring oder ähnliche Verschlußhilfsmittel aufweisen. Da die meisten im Handel befindlichen Tuben genormte Durchmesser haben, und die unterschiedlichen Größen von Tuben nur wenige unterschiedliche Durchmesser aufweisen, sind nur 3 oder 4 unterschiedlich große Sätze von Hilfsmitteln bzw. Kunststoffschürzen notwendig, um praktisch alle auf dem Markt befindlichen Tuben füllen zu können.

Die Kunststoffschürze 3, 103, 203 kann auch herstellungsmäßig mit Markierungen (z.B. Ringe) versehen sein, die dann eine Portionierung auf ca. 10 % der einzufüllenden Menge genau erlaubt. Eine solche Portionierung ist bei der defekturmäßigen Abfüllung erlaubt. Zur Veranschaulichung sind die Zeichnungen schematisch gehalten. Die Abstände zwischen der Kunststoffschürze, Tube, dem Rohr bzw. den weiteren Hilfsmitteln sind größer dargestellt als sie in Wirklichkeit sind, um den Verlauf der Kunststoffschürze zu verdeutlichen. Für eine einwandfreie Funktion der Verfahren und Vorrichtungen sollte hingegen ein dichtes Anliegen von Kunststoffschürze, Tube und Rohr gegeben sein. Als Kunststoffschürze eignet sich dünnes, inertes Kunststoffmaterial, das flexibel und vorzugsweise auch etwas elastisch sein sollte. Ein solches Material ist z.B. Polypropylenfolie, Polyethylenfolie oder vorzugsweise Niederdruck-Polyethylenfolie, die stabil und dennoch elastisch ist.

All den erfingungsgemäßen Verfahren und Vorrichtungen ist gemeinsam, daß das noch offene bodenseitige Ende der Tube im Inneren vor einem Kontakt mit der einzubringenden pastösen Masse durch eine dünne Kunststoff-Folie geschützt wird. Die pastöste Masse gelangt dabei durch diese dünne Kunststoff-Folie hindurch in einen vom zu verschließenden Tubenende beabstandeten Bereich des Tubeninneren, wobei zum Verschließen des Tubenendes diese Kunststoff-Folie wieder entfernt wird. Dieses Entfernen der Kunststoff-Folie kann z.B. durch Einbringen selbiger mit der pastösen Masse in das Tubeninnere oder durch Herausziehen der dünnen Kunststoff-Folie aus dem Tubenende erfolgen. Je nach Tubentyp und Verschließmechanismus kann die dünne Kunststoff-Folie oder ein Teil hiervon im Tubenende während des Verschließens verbleiben, es muß jedoch sichergestellt sein, daß aus dieser Kunststoff-Folie während des Verschließens des bodenseitigen Endes der Tube oder auch später kein Rest der eingebrachten pastösen Masse zum bodenseitigen Ende der Tube austreten kann.

## Patentansprüche

1. Verfahren zum Einfüllen einer pastösen Masse (10), insbesondere einer medizinischen Salbe, in eine Tube (1) durch deren noch offenes bodenseitiges Ende (2), wobei die pastöse Masse (10) in eine dünne, zum Einmalgebrauch ausgebildete Kunststoffolie (3, 103, 203) gefüllt und mittels dieser in die Tube (1) eingebracht wird, dadurch gekennzeichnet, daß
- der zum Verschließen zusammenzudrückende innere Bereich des bodenseitigen Endes (2) während des Einfüllens der pastösen Masse (10) mit der Kunststoffolie (3, 103, 203) vor der Benetzung mit der pastösen Masse (10) geschützt wird,
- die pastöse Masse (10) durch die Kunststoffolie (3, 103, 203) in einen Bereich des Tubeninneren gelangt, welcher vom bodenseitigen Ende (2) der Tube (1) beabstandet ist, und
- zum Verschließen des offenen bodenseitigen Endes (2) der Tube (1) die Kunststoffolie (3, 103, 203) von dem inneren Bereich entfernt wird, welcher zum bodenseitigen Verschließen der Tube zusammengedrückt wird.

2. Verfahren nach Anspruch 1, dadurch gekennzeichnet, daß
- die Kunststoffolie als Schürze (3) am offenen bodenseitigen Ende (2) der Tube (1) angelegt wird,
- die pastöse Masse (10) in einen vom Ende (2) der Tube (1) beabstandeten Teil der Schürze (3) gefüllt wird, so daß sich zwischen dem Tubenende (2) und der in der Schürze (3) eingefüllten pastösen Masse (10) ein von der Masse (10) nicht benetzter Abschnitt (21) der Schürze (3) befindet,
- der nicht benetzte Abschnitt (21) der Schürze (3) beim Einbringen der pastösen Masse (10) in die Tube (1) über den zum bodenseitigen Verschließen zusammenzudrückenden Bereich des Inneren der Tube (1) gelegt wird,
- der an der Tubeninnenwand anliegende Abschnitt der Schürze (3) nach Einbringen der pastösen Masse (10) abgelöst wird und
- das Ende (2) der Tube (1) anschließend verschlossen wird.

3. Verfahren nach Anspruch 1, dadurch gekennzeichnet, daß
- die Kunststoffolie als Schürze (3) am offenen Ende (2) der Tube (1) angelegt wird,
- die Schürze (3) mit einem Rohr (23) in die Tube (1) eingeführt und über den zum bodenseitigen Verschließen der Tube (1) zusammenzudrückenden Bereich des Tubeninneren gehalten wird,
- ferner die Schürze (3) bis zum in das Tubeninnere ragenden Rohrende (24) durch das Rohr (23) geführt wird, so daß sich am Ende (24) die zum Entleeren der befüllten Schürze (3) vorgesehene Öffnung (8) befindet,
- die Schürze (3) bis zur Öffnung (8) entleert wird,
- das Rohr (23) mit der Schürze (3) herausgezogen wird, und
- das Ende (2) der Tube (1) verschlossen wird.

4. Verfahren nach Anspruch 2 oder 3, dadurch gekennzeichnet, daß das an der Tube (1) angelegte Ende der Schürze (3) vor dem Einfüllen der Masse (10) in die Schürze (3) verschlossen und vor dem Entleeren der Schürze (3) in die Tube (1) wieder geöffnet wird.

5. Verfahren nach Anspruch 3, dadurch gekennzeichnt, daß eine mit dem Rohr (23) fest verbundene Schüze (3) verwendet wird.

6. Verfahren nach Anspruch 1, dadurch gekennzeichnet, daß
- als Kunststoffolie eine schlauchförmige Kunststoffschürze (103) verwendet wird,
- die Schürze (103) nach dem Füllen mit pastöser Masse (10) in die Tube (1) eingeführt wird, und
- anschließend das Ende (2) der Tube (1) verschlossen wird.

7. Verfahren nach Anspruch 6, dadurch gekennzeichnet, daß
- ein Ende (116) der Schürze (103) am noch offenen Ende (2) der Tube (1) angelegt und durch Verdrillen geschlossen wird,
- die mit pastöser Masse (10) gefüllte Schürze (103) von der Tube (1) getrennt wird, und
- die gefüllte und abgetrennte Schürze (103) in die Tube so eingeführt wird, daß ein verdrillter Anfang (114) der Schürze (103) zur Schrauböffnung (35) der Tube (1) herausragt.

8. Verfahren nach Anspruch 1, dadurch gekennzeichnet, daß
- als Kunststoffolie eine im wesentlichen schlauchförmige Schürze (203) verwendet wird, deren Anfang (236) zur Schrauböffnung (35) und deren Ende (214) aus dem noch offenen bodenseitigen Ende (2) der Tube (1) herausragen,
- die pastöse Masse (10) in das Ende (214) der Schürze (203) eingefüllt wird und durch Ziehen am Anfang (236) der Schürze (203) in die Tube eingebracht wird,
- das Ende (2) der Tube (1) anschließend verschlossen wird, und
- der Anfang (236) der Schürze (203) zur Öffnung (35) der Tube (1) hin gekürzt wird.

9. Verfahren nach einem der Ansprüche 6-8, dadurch gekennzeichnet, daß die mit pastöser Masse (10) gefüllte Schürze (103, 203) vor dem Einführen in die Tube (1) auf einen Außendurchmesser gebracht wird, der kleiner als der Innendurchmesser der Tube (1) ist.

10. Verfahren nach einem der Ansprüche 6-9, dadurch gekennzeichnet, daß das Ende (114, 214) der Schürze (103, 203) nach dem Einfüllen der pastösen Masse (10) verschlossen wird.

11. Verfahren nach einem der Ansprüche 1-6, dadurch gekennzeichnet, daß die pastöse Masse (10) in die Tube (1) eingesaugt wird.

12. Verfahren nach einem der vorhergehenden Ansprüche, dadurch gekennzeichnet, daß die Tube (1) manuell befüllt wird.

13. Verfahren nach einem der vorhergehenden Ansprüche, dadurch gekennzeichnet, daß
- die Tube (1) durch ein Rohr (6, 106, 206) geführt, und
- die Schürze (3, 103, 203) über dieses Rohr (6, 106, 206) gelegt wird, wobei der obere Rand (12, 212) des Rohres (6, 106, 206) beim Einfüllen der Masse (10) in die Schürze (3, 103, 203) als Abstreifrand dienen kann.

14. Verfahren nach Anspruch 13, dadurch gekennzeichnet, daß ein an der Tube (1) eng anliegendes Rohr (6, 106, 206) verwendet wird.

15. Vorrichtung zum Einfüllen einer pastösen Masse (10), insbesondere einer medizinischen Salbe, in eine Tube (1) durch deren noch offenes bodenseitiges Ende (2), wobei die Vorrichtung eine dünne zum Einmalgebrauch ausgebildete Kunststoffolie (3, 103, 203) aufweist, in welche die pastöse Masse (10) füllbar und mittels welcher die Masse (10) in die Tube (1) einbringbar ist, dadurch gekennzeichnet, daß
- die pastöse Masse (10) durch die Folie (3, 103, 203) in einen vom bodenseitigen Ende (2) der Tube (1) beabstandeten Bereich des Tubeninneren bringbar ist, und
- daß zum Verschließen des offenen bodenseitigen Endes (2) der Tube (1) die Folie (3, 103, 203) von dem inneren Bereich entfernbar ist, welcher zum bodenseitigen Verschließen der Tube (1) zusammendrückbar ausgebildet ist.

16. Vorrichtung nach Anspruch 15, gekennzeichnet durch ein Rohr (23), mittels dessen die Schürze (3) in die Tube (1) über den Bereich des noch offenen bodenseitigen Endes, der zum bodenseitigen Verschließen der Tube (1) zusammengedrückt wird, bringbar ist, wobei die Schürze (3) durch das Rohr (23) bis zum in das Innere der Tube (1) ragenden Ende des Rohres (2) reicht, und wobei das Rohr (2) die Schürze (3) in der Tube (1) hält.

17. Vorrichtung nach Anspruch 16, dadurch gekennzeichnet, daß die Schürze (3) um das in das Innere der Tube (1) ragende Ende des Rohres (23) umgeschlagen ist.

18. Vorrichtung nach Anspruch 16, dadurch gekennzeichnet, daß die Schürze (3) am Rohr (23) befestigt ist.

19. Vorrichtung nach Anspruch 15, dadurch gekennzeichnet, daß
- die Schürze (103) im wesentlichen länglich oder schlauchförmig ausgebildet ist,
- die pastöse Masse (10) innerhalb der Kunststoffschürze (103) in die Tube (1) einbringbar ist, und
- der Anfang (114) der Schürze (103) durch die Schrauböffnung (35) der Tube (1) führbar ist.

20. Vorrichtung nach Anspruch 15, dadurch gekennzeichnet, daß
- die Kunststoffschürze (203) im wesentlichen länglich oder schlauchförmig ausgebildet ist,
- die pastöse Masse (10) innerhalb der Schürze (203) in die Tube einbringbar ist,
- die Kunststoffschürze (203) vor dem Füllen mit ihrem Anfang (236) aus der Schrauböffnung (35) und mit ihrem Ende (214) aus der Tube (1) herausragt, und
- das gefüllte Ende der Kunststoffschürze (203) durch Ziehen an deren Anfang (236) in die Tube (1) einbringbar und der Anfang (236) anschließend zur Schrauböffnung (35) der Tube hin kürzbar ist.

## Claims

1. A method for filing a pasty mass (10), in particular a medicated ointmen, into a tube (1) through the end at the bottom side thereof (2) being still open, said pasty mass (10) being filled into a thin plastic foil (3, 103, 203) developed for single use and being fed into the tube by means of the said plastic foil, characterized in that
- in the course of filling in said pasty mass (10), the inner portion of the end of the bottom side (2) that is to be compressed in order to be sealed up is protected by the plastic foil (3, 103, 203) from being wetted by the pasty mass (10),
- by the plastic foild (3, 103, 203), the pasty mass (10) arrives at a portion of the interior of said tube having a distance from the end (2) at the bottom side of the tube (2), and
- in order to seal the open end (2) at the bottom side of the tube (1), the plastic foil (3, 103, 203) is removed from said inner portion that is compressed in order to seal the bottom side of the tube.

2. A method according to claim 1, characterized in that
- the plastic foil is put against oppen end (2) at the bottom side of the tube (1) as an apron (3),
- the pasty mass (10) is filled into a section of said apron (3) having a distance from said end (2) of said tube (1), so that, between the end (2) of the tube and the pasty mass (10) filled into said apron (3), there is a section (21) of the apron (3) that is not wetted by the mass (10),
- said section (21) of the apron (3) which is to be compressed in order to close the bottom side when the pasty mass (10) is fed into the tube (1),
- after the pasty mass (10) has been fed, that section ofthe apron (3) which clings to the inner wall of the tube is stripped off and
- the end (2) of the tube (1) is subsequently sealed.

3. A method according to claim 1, characterized in that
- the plastic foil is put against the open end (2) of the tube (1) as an apron (3),
- said apron (3) is introduced into said tube (1) with the aid of a pipe (23) and held over the section of the interior of the tube which is to be compressed in order to seal the bottom side,
- the apron (3) is furthermore led through the pipe (23) up to the end of the pipe (24) projecting into the interior of the tube, so that at said end (24) there is the opening (8) provided for the discharge of the filled apron (3),
- the apron (3) is discharged up to said opening (8),
- the pipe (23) is retired together with the apron (3), and
- the end (2) of the tube (1) is sealed.

4. A method according to claim 2 or 3, characterized in that the end of the apron (3) being put against the tube (1) is sealed before the mass (10) has been filled into the apron (3) and is reopened before the apron (3) has been discharged into the tube (1).

5. A method according to claim 3, characterized in that an apron (3) is used being tightly connected with the pipe (23).

6. A method according to claim 1, characterized in that
- a tubular plastic apron (103) is used as a plastic foil,
- said apron (103) is introduced into the tube (1) after its filling with pasty mass (10), and
- the end (2) of the tube (1) is subsequently sealed.

7. A method according to claim 6, characterized in that
- an end (116) of the apron (103) is placed at the end (2) of the tube (1) being still open and is shut by means of twisting,
- the apron (103) being filled with pasty mass (10) is separated from the tube (1), and
- the filled and separated apron (103) is introduced into the tube thus that a twisted initial part (114) of the apron 103 protrudes towards the screw-type opening (35) and the tube (1).

8. A method according to claim 1, characterized in that
- an apron (203) is utilized as plastic foil being essentially tubular, the initial part (236) of which protrudes towards the screw-type openiong (35) and the end (214) of which protrudes to the end (2) of the tube (1) at the bottom side being still open.
- the pasty mass (10) is filled into the end (214) aof the apron (203) and is fed into the tube by drawing at the initial part (236) of the apron (203),
- the end (2) of the tube (1) is subsequently sealed and
- the intial part (236) of the apron (203) is shoretened towards the opening (35) of the tube (1).

9. A method according to one of claims 6 to 8, characterized in that, prior to its introduction into the tube (1), the apron (103, 203) being filled with pasty mass (10) is adjusted to an outer diameter being smaller than the inner diameter of the tube (1).

10. A method according to one of claims 6 to 9, characterized in that, after the pasty mass (10) has been fed, t he end (114, 214) of the apron (103, 203) is sealed.

11. A method according to one of the claims 1 to 6, characterized in that the pasty mass (10) is sucked into the tube (1).

12. A method according to one of the previous claims, characterized in that the tube (1) is filled by hand.

13. A method according to one the previous claims, characterized in that
- the tube (1) is led through a pipe (6, 106, 206) and
- the apron (3, 103, 203) is placed over said pipe (6, 106, 206), whereat the upper rim (12, 212) of said pipe (6, 106, 206) can serve as a stripping rim when the mass (10) is filled into the apron (3, 103, 203).

14. A method according to claim 13, characterized in that a pipe (6, 106, 206) is used that is tightly fitting to the tube (1).

15. A device for filling a pasty mass (10), in particular a medicated ointment, into a tube (1) through the end at the bottom side thereof (2) being still open, said device comprising a thin plastic foil (3, 103, 203) developed for single use into which said pasty mass (10) can be filled and by which the mass (10) can be introduced into the tube (1), characterized in that
- the pasty mass (10) can be fed through the foil (3, 103, 203) into a section having a distance from the end (2) of the tube (1) at the bottom side, and
- that for the sealing of the open end (2) of the tube (1) at the bottom side the foil (3, 103, 203) can be removed from the inner section which is developed so as to be compressible in order to seal the bottom side of the tube (1).

16. A device according to claim 15, characterized by a pipe (23) with the aid of which the apron (3) can be brought into the tube (1) over that section of the end of the bottom side being still opene which can be compressed in order to seal the bottom side of the tube (1), the apron (3) extending through said pipe (23) up to that end of the pipe (2) protruding into the interior of the tube (1) and the pipe (2) thereby fixing the apron (3) to the tube (1).

17. A device according to claim 16, characterized in that the apron (3) is folded over that end of the pipe (23) protruding into the interior of the tube (1).

18. A device according to claim 16, characterized in that the apron (3) is attached at the pipe (23).

19. A device according to claim 15, characterized in that
- the apron (103) is essentially developed in a longitudenal or tubular fashion,
- the pasty mass (10) can be introduced into the tube (1) within the plastic apron (103), and
- the initial part (114) of the apron (103) can be led through the screw-type opening (35) of the tube (1).

20. A device according to claim 15, characterized in that
- the plastic apron (203) is developed in an essentially longitudenal or tubular fashion,
- the pasty mass (10) can be introduced into the tube within the apron (203),
- before being filled, the plastic apron (203) projects with its initial part (236) from the screw-type opening (35) and with its end part (214) from the tube (1), and
- the filled end of the plastic apron (203) can be introduced into the tube (1) by drawing at its initial part (236) and said initial part (236) can subsequently be shortened towards the screw-type opening (35) of the tube.

## Revendications

1. Procédé pour remplir un tube (1) d'une masse pâteuse (10), en particulier d'un onguent médicinal, à travers de son bout au côté du fond encore ouvert, la masse pâteuse (10) étant versée dans une feuille en matière plastique (3, 103, 203) développée pour l'usage unique et chargée dans le tube au moyen de iadite feuille en matière plastique, **caractérisé en ce que**
- pendant que la masse pâteuse (10) est remplie, la zone intérieure du bout au côté du fond (2) qu'il faut serrer pour l'obturation est protégée d'être mouillée avec la masse pâteuse (10),
- la masse pâteuse (10) parvient à travers la feuille en matière plastique (3, 103, 203) dans une zone de l'intérieur du tube montrant une distance du bout au côté du fond (2) du tube (1), et
- pour l' obturation du bout au côté du fond ouvert (2) du tube (1), la feuille en matière plastique (3, 103, 203) est enlevée de la zone intérieure qui est serrée pour l'obturation au bout au côté du fond du tube.

2. Procédé selon la revendication 1, caractérisé en ce que
- la feuille en matière plastique est mise en tant que tablier (3) contre le bout au côté du fond (2) du tube (1),
- la masse pâteuse (10) est versée dans une partie du tablier (3) montrant une distance du bout du tube (1), de façon qu'entre le bout du tube (2) et la masse pâteuse (10) versée dans le tablier (3) il se trouve une zone (21) du tablier (3) qui n'est pas mouillée par la masse (10),
- en chargeant la masse pâteuse (10) dans le tube (1), la zone (21) du tablier (3) qui n'est pas mouillée est placée sur la zone de l'intérieur du tube (1) qu'il faut serrer pour l'obturation du côté du fond,
- la masse pâteuse (10) étant chargée, la zone du tablier (3) collant à la paroi intérieure du tube est détachée et
- ensuite, le bout (2) du tube (1) est obturé.

3. Procédé selon la revendication 1, caractérisé en ce que
- la feuille en matière plastique est mise en tant que tablier (3) contre le bout ouvert (2) du tube (1),
- le tablier (3) est inséré dans le tube (1) au moyen d'un tuyau (23) et tenu sur la zone de l'intérieur qu'il faut serrer pour l'obturation du tube (1) au côté du fond,
- de plus, le tablier (3) est mené à travers le tuyau (23) jusqu'au bout du tube (24) avançant dans l'intérieur du tube de façon que l'orifice (8) prévu pour l'évacuation du tablier rempli (3) se trouve au bout (24).
- le tablier (3) est vidangé jusqu'à l'orifice (8),
- le tuyau (23) est retiré avec le tablier (3), et
- le bout (2) du tube (1) est obturé.

4. Procédé selon les revendications 2 ou 3, caractérisé en ce que, avant la masse (10) est versée dans le tablier (3), le bout du tablier (3) mis contre le tube (1) est obturé et rouvri avant que le tablier (3) soit vidangé dans le tube (1).

5. Procédé selon la revendication 3, caractérisé en ce que l'on utilise un tablier fermement attaché au tuyau (23).

6. Procédé selon la revendication 1, caractérisé en ce que
- l'on utilise un tablier en matière plastique tubulaire (103) en tant que feuille en matière plastique,
- le tablier (103) est inséré dans le tube (1) après son remplissage d'une masse pâteuse (10), et
- ensuite, le bout (2) du tube (1) est obturé.

7. Procédé selon la revendication 6, caractérisé en ce que
- un bout (116) du tablier (103) est mis contre un bout (2) du tube (1) encore ouvert et est obturé au moyen de torsion,
- le tablier (103) rempli de masse pâteuse (10) est détaché du tube (1), et le tablier (103) rempli et détaché est mené dans le tube de façon qu'une partie initiale (114) torsadée du tube (103) dépasse vers l'orifice vissé (35) du tube (1).

8. Procédé selon la revendication 1, caractérisé en ce que
- l'on utilise un tablier (203) essentiellement tubulaire en tant que feuille en matière plastique dont la partie initiale (236) dépasse vers l'orifice vissé (35) et dont le bout (214) dépasse du bout (2) au côté du fond du tube (1) encore ouvert,
- la masse pâteuse (10) est versée dans le bout (214) du tablier (203) et est inséré dans le tube quand on tire à la partie initiale (236) du tablier (203),
- ensuite, le bout (2) du tube (1) est obturé, et
- la partie initiale (236) du tablier (203) est raccourci vers l'orifice (35) du tube (1).

9. Procédé selon une des revendications 6 à 8, caractérisé en ce que, avant l'insertation dans le tube (1), le tablier (103, 203) rempli de masse pâteuse (10) est porté à un diamètre extérieur plus petit que le diamètre intérieur du tube (1).

10. Procédé selon une des revendications 6 à 9, caractérisé en ce que le bout (114, 214) du tablier (103, 203) est obturé après le remplissage de la masse pâteuse (10).

11. Procédé selon une des revendications 1 à 6, caractérisé en ce que la masse pâteuse (10) est aspirée dans le tube (1).

12. Procédé selon une des revendications précédantes, caractérisé en ce que l'on remplit le tube (1) manuellement.

13. Procédé selon une des revendications précédantes, caractérisé en ce que
- le tube (1) est mené à travers un tuyau (6, 106, 206), et
- le tablier (3, 103, 203) est posé au-dessus dudit tuyau (6, 106, 206), et quand on verse la masse (10) dans le tablier (3, 103, 203), le bord supérieur (12, 212) dudit tuyau (6, 106, 206) peut servir en tant que bord à retirage.

14. Procédé selon la revendication 13, caractérisé en ce que l'on utilise un tuyau (6, 106, 206) collant au tube (1).

15. Dispositif pour remplir un tube (1) d'une masse pâteuse (10), en particulier d'un onguent médicinal, à travers de son bout au côté du fond encore ouvert, le dispositif montrant une feuielle enmatière plastique fine (3, 103, 203) développée pour l'usage unique dans laquelle on peut verser la masse pâteuse (10)et au moyen de laquelle on peut charger la masse (10) dans le tube (1), caractérisé en ce que
- l'on peut charger la masse pâteuse (10) à travers la feuille (3, 103, 203) dans une zone de l'intérieur du tube qui montre une distance du bout (2) au côté du fond du tube (1), et
- que pour l'obturation du bout (2) ouvert au côté du fond du tube (1), on peut enlever la feuille (3, 103, 203) de la zone intérieure qui est développée de façon qu'on le puisse presser pour obturer le tube (1) au côté du fond.

16. Dispositif selon la revendication 15 caractérisé par un tuyau (23) au moyen duquel on peut porter le tablier (3) dans le tube (1) à travers de la zone du bout au côté du fond encore ouvert, qui est pressée pour l'obturation du tube (1) au côté du fond, en quoi le tablier (3) va à travers le tuyau jusqu'au bout (2) du tube avançant dans l'intérieur du tube (1), et en quoi le tuyau (2) tient le tablier (3) dans le tube (1).

17. Dispositif selon la revendication 16 caractérisé en ce que le tablier (3) est renversé au bout du tuyau (23) avançant dans l'intérieur du tube (1).

18. Dispositif selon la revendication 16 caractérisé en ce que le tablier (3) est attaché au tuyau (23).

19. Dispositif selon la revendication 15 caractérisé en ce que
- le tablier (103) est essentiellement développé de façon allongé ou tubulaire,
- on peut charger la masse pâteuse (10) dans le tube (1) au-dedans du tablier en matière plastique (103), est
- on peut mener la partie initiale (114) du tablier (103) à travers de l'orifice vissé (35) du tube (1).

20. Dispositif selon la revendication 15 caractérisé en ce que
- le tablier en matière plastique (203) est essentiellement de développé de façon allongé ou tubulaire,
- l'on peut charger la masse pâteuse (10) dans le tube au-dedans du tablier (203),
- avant son remplissage, le tablier en matière plastique (203) dépasse de l'orifice vissé (35) en ce qui concerne sa partie initiale (236) et du tube (1) en ce qui concerne son bout (214), et
- que l'on peut charger le bout rempli du tablier en matière plastique (203) en tirant sa partie initiale (236) dans le tube, et ensuite, on peut raccourcir la partie initiale (236) vers l'orifice vissé (35) du tube.
